# FASCICULE DE BREVET EUROPEEN

(11) **EP 1 025 308 B1**
(45) Date de publication et mention de la délivrance du brevet: **21.05.2003**
(21) Numéro de dépôt: 98950166.3
(22) Date de dépôt: 20.10.1998
(51) Int. Cl.: D21F 11/00

(54) **PAPIER COMPORTANT UN MOTIF EN RELIEF, SON PROCEDE DE FABRICATION ET TOILE POUR SA FABRICATION**
PAPIER MIT RELIEFGEMUSTERTER OBERFLÄCHE, SOWIE VERFAHREN UND GEWEBE ZU DESSEN HERSTELLUNG
PAPER COMPRISING AN EMBOSSED PATTERN, METHOD FOR PRODUCING AND CLOTH FOR MAKING SAME

(30) Priorité: 20.10.1997 FR 9713114
(43) Date de publication de la demande: 09.08.2000
(73) Titulaire: Thibierge et Comar, 75017 Paris (FR)
(72) Inventeur: THIBIERGE, Emeric, F-92600 Asnières (FR); LOEILLOT, Jean-François, F-92700 Colombes (FR)
(74) Mandataire: Santarelli
(86) Numéro de dépôt international: FR9802248
(87) Numéro de publication internationale: WO99020835

(56) Documents cités:
- EP-A- 0 458 973
- GB-A- 2 149 827
- US-A- 1 571 715
- US-A- 4 671 983

## Description

La présente invention concerne un papier comportant un motif en relief sur l'une de ses faces de manière à réaliser un effet du genre de celui qu'on peut observer sur les tissus damassés.

Les tissus damassés sont formés d'un fond qui comporte une trame dans un sens et d'une zone incrustée dans le fond qui a une forme particulière et dont la trame est dans un sens différent du sens de la trame du fond. Les trames peuvent être telles qu'elles forment un relief en points ou un relief en tirets. Les points peuvent être répartis selon un grain particulier et les tirets peuvent avoir des inclinaisons et des longueurs particulières. De tels tissus damassés sont disponibles dans le commerce en de très nombreuses variantes qui permettent un choix quasi illimité de motifs.

L'invention a donc pour but de fournir un nouveau papier qui comporte un motif en relief ayant l'aspect d'un tissu damassé.

On connaît des papiers qui comportent des grains. Ces papiers de la technique antérieure comportent des grains de forme plus ou moins ronde qui sont répartis régulièrement à la surface du papier. Ce genre de papiers grainés n'a absolument pas un effet damassé. Les papiers sont faits sur une machine à papier de manière traditionnelle, puis à l'aide d'un feutre graineur ou d'un rouleau graineur, on embosse le papier de manière à réaliser des creux à la surface du papier. Le feutre graineur habille l'une des presses humides. Le rouleau graineur est placé en fin de machine ou en dehors de la machine à papier et embosse un papier fini.

On connaît par ailleurs des papiers qui sont faits sur une machine à papier dite "forme ronde". Ces papiers sont généralement de qualité supérieure aux papiers fabriqués sur des machines à table plate et ont en général un grammage supérieur. La machine forme ronde comporte un feutre preneur, qui est placé à la sortie du bain de fibres cellulosiques et dont la fonction est de relever la feuille de fibres cellulosiques en formation et de la transporter vers des rouleaux comprimant la feuille pour en extraire l'eau.

En résumé, les papiers à grains connus de la technique antérieure sont des papiers comportant des grains répartis uniformément à la surface.

L'invention a pour but de fournir un papier formé sur table plate ou sur forme ronde qui possède un motif en relief sur au moins l'une de ses faces. Ce motif est réalisé par la combinaison d'un fond et d'au moins une zone incrustée, le fond présentant une trame constituée par un relief formé de rangées parallèles de points ou de tirets, et l'une au moins des zones incrustées présentant une trame d'orientation différente de la trame de fond et constituée par un relief formé de rangées parallèles de tirets, de manière à réaliser un effet du genre de celui qu'on peut observer sur les tissus damassés.

Un tel papier à effet damassé est nouveau et à la connaissance des inventeurs, n'a jamais été fabriqué ni mis dans le commerce.

L'invention a aussi pour but de fournir un procédé de fabrication d'un tel papier à effet damassé.

L'invention a aussi pour but de fournir des moyens pour la mise en oeuvre du procédé de fabrication d'un papier à effet damassé.

En premier lieu, on explique plus précisément dans ce qui suit, ce que l'on entend par papier à effet damassé.

Sur la Figure 1 on a représenté un tissu damassé comportant un motif.

Sur la Figure 2 on a représenté un tissu damassé comportant un autre motif.

Le tissu damassé représenté sur les Figures ne fait pas partie de l'invention, mais permet de mieux comprendre le but auquel l'invention veut parvenir.

On voit sur la Figure 1 que le tissu 1 comporte des motifs formés par un fond 2 et des zones incrustées 3, 4, 5 dans le fond 2. Le fond 2 est tel qu'il comporte des rangées 6 parallèles de points 7 qui sont équidistantes les unes des autres et des rangées 8 de points 7, les rangées 6 formant un angle α avec les rangées 8. Les points 7 sont plus particulièrement de petits tirets formés par les fils de trame du tissage passant au dessus des fils de chaîne. Les zones 3, 4, 5 ont des périphéries diverses'et différentes. Les zones 3, 4, 5 sont incrustées dans le fond 2. Le terme "zones incrustées" utilisé dans la présente description et les revendications, signifie une aire se trouvant dans le fond, ayant une certaine forme à sa périphérie P, et dont la surface supérieure est coplanaire à la surface supérieure du fond 2. Le terme "surface supérieure" signifie la surface adjacente à la partie supérieure des fils de trame. En effet les fils de trame se trouvent au dessus des fils de chaîne, à l'endroit du tissu, et donc se trouvent dans un plan au dessus du plan des fils de chaîne. Il existe donc un relief formé par les fils de trame. La zone 3 comporte des rangées parallèles 9 de tirets 10 formant un angle β avec les rangées 6 des points 7 du fond 2. L'angle β est différent de l'angle α. De même la zone 4 comporte des rangées parallèles 11 de tirets 12 formant un angle γ avec les rangées 6 des points 7 du fond 2. Les angles α, β et γ sont différents les uns des autres. Les tirets 10, 12 sont formés par les fils de trame qui passent sur plusieurs fils de chaîne.

On voit donc que le tissu est composé d'un fond 2 constitué de points répartis uniformément sur la surface, ces points étant alignés en rangées, d'une ou plusieurs zones incrustées comportant des tirets alignés en rangées parallèles, les rangées des points du fond 2 étant orientées différemment des rangées des tirets des zones incrustées, les zones incrustées ayant des périphéries P différentes. Par ailleurs les points et les tirets sont en relief par rapport au plan général du fond 2.

Sur la Figure 2, on a représenté un autre genre de tissu damassé qui a un fond 11 comportant des tirets 12 et non des points.

Sur la Figure 3 on a représenté un fond 13 constitué de points 14 qui sont alignés selon des rangées 15 et des rangées 16, l'angle α entre les rangées 15 et 16 étant de 45 °. Sur la Figure 4 on a représenté un fond 17 constitué de tirets 18. Dans un tissu, les points 14 et les tirets 18 sont formés par les fils de trame du tissu. C'est la raison pour laquelle les points et les tirets d'un motif d'un papier seront désignés par la suite par le terme "trame" par analogie avec les tissus.

Sur la figure 5 on a représenté une zone incrustée 19 qui a une périphérie P1 et une zone incrustée 20 qui a une périphérie P2. Les périphéries P1 et P2 ont une forme différente. La zone incrustée 19 comporte des rangées de tirets 21 qui forment un angle β avec les rangées de points 14 du fond 13 et un angle γ avec les rangées de tirets 18 du fond 17. De même la zone 20 comporte des rangées de tirets 22 qui ont une inclinaison différente par rapport aux rangées de points 14 du fond 13 et aux rangées de points 18 du fond 17.

On comprend que si on souhaite un effet damassé, les zones 19 et 20 doivent être incrustées, ou "enchâssées" ou "insérées" dans le fond 13 ou 17, de manière que la surface supérieure de la zone incrustée soit au même niveau que la surface supérieure du fond. Selon que l'on incruste les zones 19 et 20 sur le fond 13 ou 17, on obtiendra un effet visuel différent.

Le papier selon l'invention comporte un tel motif damassé.

Le papier selon l'invention est donc un papier d'impression et/ou d'écriture comportant un motif en relief sur au moins l'une de ses faces, caractérisé en ce que ledit motif est réalisé par la combinaison d'un fond et d'au moins une zone incrustée, que le fond présente une trame constituée par un relief formé de rangées parallèles de points ou de tirets, et que l'une au moins des zones incrustées présente une trame d'orientation différente de la trame de fond et constituée par un relief formé de rangées parallèles de tirets, le papier présentant un effet du genre de celui que l'on peut observer sur les tissus damassés.

Selon un autre mode de réalisation de l'invention le fond comporte des points alignés selon une première série de rangées parallèles et selon une seconde série de rangées parallèles, la première série formant un angle donné α avec la seconde série.

Selon encore un autre mode de réalisation de l'invention, le fond comporte une série de rangées parallèles de tirets.

Selon un autre mode de réalisation, les zones incrustées comportent chacune des séries de rangées parallèles de tirets, la série de tirets d'une zone étant inclinée par rapport à la série de tirets d'une autre zone.

De préférence le papier selon l'invention est un papier ayant un grammage supérieur à 100 g/m², de préférence supérieur à 160 g/m².

Le papier selon l'invention est encore tel qu'il a reçu un encrage soulignant le relief d'au moins une des zones incrustées.

La présente invention a en outre pour but de fournir un procédé de fabrication du papier mentionné ci-dessus.

Selon un premier mode de réalisation du procédé de l'invention, on réalise le motif sur un papier fabriqué sur une machine à papier "forme ronde". Dans ce cas, on réalise le motif en relief en effectuant l'empreinte d'une toile spéciale à la surface de la feuille de papier. Pour éviter l'aspect trop mécanique des gaufrages, et pour que le relief soit le plus fort possible, on préfère réaliser l'empreinte le plus en amont dans le processus de formation de la feuille, au stade où elle est la plus susceptible de recevoir une empreinte, grâce à sa teneur en eau élevée qui lui apporte une grande aptitude au moulage. La toile spéciale peut ainsi être placée directement sur la forme ronde, ou en remplacement du feutre leveur, ou en remplacement d'un feutre des presses humides ou une combinaison de plusieurs de ces techniques, en particulier si l'on veut obtenir un effet sur les deux faces du papier.

L'invention concerne en outre une toile permettant la mise en oeuvre du procédé selon l'invention.

Une telle toile est une toile tissée comportant un motif, ledit motif étant réalisé par la combinaison d'un fond et d'au moins une zone incrustée, le fond et la zone incrustée ayant des trames d'orientation différente.

Selon un mode de réalisation de l'invention, la toile est tissée en une seule partie comportant le fond et au moins une zone incrustée, ou bien la toile est constituée d'un fond ayant une trame d'une certaine orientation dans lequel sont découpées un ou plusieurs évidements dans lesquels on incruste une ou plusieurs zones ayant une trame d'orientation différente de l'orientation du fond.

Dans le second cas, l'assemblage des zones peut se faire par couture sur la périphérie des zones, soudure, collage sur les bords ou tout autre procédé convenable pour réunir la ou les zones incrustées.

La toile peut être en métal ou synthétique.

Selon un second mode de réalisation du procédé de l'invention, on réalise le motif sur un papier fabriqué sur une machine à papier "table plate". Dans ce cas, le motif en relief peut être réalisé à l'aide d'une sorte de molette qui fait toute la largeur de la machine. On peut selon un autre mode de réalisation, réaliser le motif hors machine. On peut conférer au papier un grain de fond au moyen d'un feutre et réaliser les zones incrustées à l'aide d'une molette ou d'un rouleau graineur. La pression effectuée sur le rouleau graineur permettant de réaliser les zones incrustées est forte, de manière que le grain du feutre, à l'endroit des zones incrustées, ne comporte plus sa trame de fond d'origine mais comporte la trame des zones incrustées.

On peut aussi fabriquer le papier selon l'invention sur une machine à papier forme ronde en lui conférant un grain par un moyen traditionnel et ensuite réaliser le motif à l'aide d'une molette ou d'un rouleau graineur On peut utiliser ce mode de réalisation du procédé de l'invention pour un papier fabriqué sur une machine table plate.

La description suivante, en regard des dessins annexés à titre d'exemples non limitatifs, permettra de mieux comprendre comment l'invention peut être mise en pratique
La Figure 1 est une vue d'un tissu damassé comportant un dessin.
La Figure 2 est une vue d'un autre tissu damassé comportant un dessin différent de celui de la Figure 2.
La Figure 3 est une vue schématique d'un fond.
La Figure 4 est une vue schématique d'un fond différent de celui de la Figure 3.
La Figure 5 est une vue d'une zone incrustée, qui est représentée seule, sans fond.
La Figure 6 est une vue schématique d'un motif selon l'invention reporté sur un papier.
La Figure 7 est une vue schématique d'une machine forme ronde munie des différents moyens selon l'invention pour réaliser le papier selon l'invention.

Les Figures 1, 2, 3, 4 et 5 ont déjà été explicitée ci-dessus par rapport à du tissu damassé. Mais, selon l'invention, les motifs représentés sur ces Figures, sont des motifs reportés sur du papier selon l'invention.

On voit plus particulièrement sur la Figure 6, de manière schématique, un papier comportant un motif à effet damassé. Ce motif est constitué d'un fond 24 et de plusieurs zones incrustées 25, 26, 27 et 28.

Selon une caractéristique très importante de l'invention, le motif est un motif en relief sur au moins une des faces du papier. Le fond 24 comporte par exemple, des rangées de points 29 alignés suivant des lignes parallèles qui sont appelées trames, en référence aux tissus. Ces points sont réalisés selon le procédé de la présente invention, et ils sont en creux ou en bosses selon le mode de réalisation du procédé de l'invention utilisé, par rapport à la surface de la feuille de papier. Le fond peut aussi comporter des tirets, comme ceux représentés sur la figure 4, ces tirets étant en rangées ou trames. De même que les points, les tirets sont en creux ou en bosses par rapport à la surface de la feuille de papier, selon le procédé utilisé. Les trames 30 du fond 24 ont une certaine orientation.

On voit que les zones incrustées 25, 26, 27 et 28 ont des périphéries de formes différentes les unes des autres. Par ailleurs, les zones 25, 26, 27 et 28 comportent des rangées 31, 32, 33 et 34 respectivement de tirets. Les rangées ou trames 31, 32, 33 et 34 ont une orientation différente de celle de la trame 30 du fond et différentes les unes des autres.

Sur la Figure 7, on a représenté une machine à papier forme ronde qui comporte les moyens pour réaliser le papier selon l'invention. De manière connue, la machine comporte une forme ronde 35 qui tourne selon son axe 36 dans le sens de la Flèche F1. La forme ronde trempe dans une suspension aqueuse 37 de fibres cellulosiques comportant d'autres composants habituellement utilisés en papeterie, comme de charges, des liants, etc. Une feuille 38 humide de fibres cellulosiques se forme à la sortie de la forme ronde et est de manière classique prise par un feutre preneur. Puis, la feuille est envoyée entre des rouleaux presseurs (non représentés) pour éliminer l'eau et enfin, elle est séchée sur des rouleaux sécheurs (non représentés).

Le procédé selon l'invention consiste, selon l'un des modes de réalisation, à placer une toile 39 directement sur la forme ronde 35. Selon l'invention, la toile de formation comporte un motif en relief réalisé par la combinaison d'un fond et d'au moins une zone incrustée, le fond et la zone incrustée ayant des trames d'orientation différente.

Un autre mode de réalisation de l'invention consiste à remplacer le feutre preneur par une toile preneuse 40. Cette toile 40 tourne autour des deux rouleaux 41, 42 et forme une boucle fermée. La toile comporte un motif en relief réalisé par la combinaison d'un fond et d'au moins une zone incrustée, le fond et la zone incrustée ayant des trames d'orientation différente.

On a représenté en 43 des presses permettant de presser la feuille humide pour en enlever l'eau. Selon un autre mode de réalisation de l'invention, le feutre supérieur 44 des presses humides est remplacé par la toile décrite précédemment.

Dans un autre mode de réalisation de l'invention, la toile pourrait remplacer un feutre inférieur.

On a représenté en 45 une molette qui comporte un motif. Cette molette a la largeur de la feuille et réalise un motif sur la feuille qui a déjà été grainée sur toute sa surface par un procédé traditionnel.

On peut aussi réaliser le motif selon l'invention au moyen d'un rouleau graineur 46 qui réalise un motif sur la feuille qui a déjà été grainée par l'une des techniques précédemment décrites.

On peut aussi fabriquer un papier sur une machine table plate et on peut réaliser le motif au moyen d'une molette ou d'un rouleau graineur.

Le papier selon l'invention peut être utilisé entre autres comme papier d'impression et/ou écriture, il peut être coloré en masse et/ou il peut être couché après avoir réalisé le motif selon l'invention. Dans le cas de la réalisation de motifs par un rouleau graineur, ce rouleau peut être encré pour réaliser une impression simultanée renforçant la perception du relief.

## Revendications

1. Papier d'impression et/ou d'écriture comportant un motif (23) en relief sur au moins l'une de ses faces, **caractérisé en ce que** ledit motif (23) est réalisé par la combinaison d'un fond (24) et d'au moins une zone incrustée (25, 26, 27, 28), que le fond présente une trame constituée par un relief formé de rangées (30) parallèles de points (29) ou de tirets, et que l'une au moins des zones incrustées présente une trame d'orientation différente de la trame de fond et constituée par un relief formé de rangées (31, 32, 33, 34) parallèles de tirets, le papier présentant un effet du genre de celui que l'on peut observer sur les tissus damassés.

2. Papier selon la revendication 1, **caractérisé en ce qu'**au moins deux zones incrustées ont des trames d'orientation différente et ont des périphéries de forme différente.

3. Papier selon la revendication 1, **caractérisé en ce que** le fond comporte des points alignés selon une première série de rangées parallèles et selon une seconde série de rangées parallèles, la première série formant un angle donné (α) avec la seconde série.

4. Papier selon la revendication 1, **caractérisé en ce que** le fond comporte une série de rangées parallèles de tirets.

5. Papier selon l'une des revendications 1 à 4, **caractérisé en ce que** les zones incrustées comportent chacune des séries de rangées parallèles de tirets, la série de tirets d'une zone étant inclinée par rapport à la série d'une autre zone.

6. Papier selon l'une des revendications 1 à 5, **caractérisé en ce qu'**il a un grammage supérieur à 100 g/m², de préférence supérieur à 160 g/m².

7. Papier selon l'une des revendications 1 à 5, **caractérisé en ce qu'**il comporte un encrage soulignant le relief d'au moins une des zones incrustées.

8. Procédé de fabrication d'un papier selon l'une des revendications 1 à 7, selon lequel on fabrique le papier sur une machine à papier forme ronde et on réalise le motif en relief en effectuant l'empreinte d'une toile (39) placée directement sur la forme ronde (35), ou en remplacement du feutre leveur, ou en remplacement d'un feutre supérieur des presses humides, ladite toile (39) étant tissée et comportant un motif, ledit motif étant réalisé par la combinaison d'un fond et d'au moins une zone incrustée, le fond et la zone incrustée ayant des trames d'orientation différente.

9. Procédé selon la revendication 8, **caractérisé en ce que** la toile (39) est placée directement sur la forme ronde (35).

10. Procédé de fabrication d'un papier selon l'une des revendications 1 à 7, selon lequel on fabrique le papier sur une machine à papier forme ronde ou table plate et on réalise lesdites zones incrustées à l'aide d'une molette (45) qui fait toute la largeur de la machine après avoir réalisé un fond grainé.

11. Procédé de fabrication d'un papier selon l'une des revendications 1 à 7, selon lequel on fabrique le papier sur une machine à papier table plate en lui conférant un fond grainé et on réalise lesdites zones incrustées hors machine à l'aide d'un rouleau graineur (46).

12. Toile pour la mise en oeuvre du procédé de fabrication d'un papier selon la revendication 8, la toile étant tissée et comportant un motif, ledit motif étant réalisé par la combinaison d'un fond et d'au moins une zone incrustée, le fond et la zone incrustée ayant des trames d'orientation différente.

13. Toile selon la revendication 12, **caractérisée en ce qu'**elle est tissée en une seule partie comportant le fond et au moins une zone incrustée.

14. Toile selon la revendication 12, **caractérisée en ce qu'**elle est constituée d'un fond ayant une trame d'une certaine orientation dans lequel sont découpées un ou plusieurs évidements dans lesquels on incruste une ou plusieurs zones ayant une trame d'orientation différente de l'orientation du fond, l'assemblage des zones étant fait par couture, soudure, collage sur la périphérie des zones ou tout autre procédé convenable pour réunir la ou les zones incrustées.

15. Toile selon l'une des revendications 12 à 14, **caractérisée en ce qu'**elle est métallique ou en matière plastique.

## Patentansprüche

1. Druck- und/oder Schreibpapier, das ein Reliefinuster (23) auf mindestens einer seiner Seiten beinhaltet, **dadurch gekennzeichnet, dass** das genannte Muster (23) durch die Kombination aus einem Grund (24) und mindestens einer Prägezone (25, 26, 27, 28) gebildet wird, dass der Grund ein Raster aufweist, das aus einem Relief besteht, welches aus parallelen Reihen (30) von Punkten (29) oder Strichen gebildet wird, sowie dadurch, dass mindestens eine der Prägezonen ein Raster aufweist, dessen Ausrichtung sich von derjenigen des Grundrasters unterscheidet und aus einem aus parallelen Strichreihen (31, 32, 33, 34) gebildeten Relief besteht, wobei das Papier einen Effekt von der Art zeigt, wie er auf Damaststoffen zu beobachten ist.

2. Papier gemäß Anspruch 1, **dadurch gekennzeichnet, dass** mindestens zwei Prägezonen unterschiedlich ausgerichtete Striche und anders geformte Begrenzungslinien aufweisen.

3. Papier gemäß Anspruch 1, **dadurch gekennzeichnet, dass** der Grund Punkte beinhaltet, die in Form einer ersten Serie von parallelen Reihen und in Form einer zweiten Serie von parallelen Reihen angeordnet sind, wobei die erste Serie mit der zweiten Serie einen vorgegebenen Winkel a einschließt.

4. Papier gemäß Anspruch 1, **dadurch gekennzeichnet, dass** der Grund eine Serie von parallelen Strichreihen beinhaltet.

5. Papier gemäß einem oder mehreren der Ansprüche 1 bis 4, **dadurch gekennzeichnet, dass** die einzelnen Prägezonen jeweils eine Folge von parallelen Strichreihen aufweisen, wobei die Strichreihenfolge einer Zone gegenüber der Strichreihenfolge einer anderen Zone geneigt ist.

6. Papier gemäß einem oder mehreren der Ansprüche 1 bis 5, **dadurch gekennzeichnet, dass** dieses ein Flächengewicht von mehr als 100 g/m² und vorzugsweise mehr als 160 g/m² hat.

7. Papier gemäß einem oder mehreren der Ansprüche 1 bis 5, **dadurch gekennzeichnet, dass** dieses eine Färbung aufweist, durch die das Reliefmuster von mindestens einer der Prägezonen hervorgehoben wird.

8. Verfahren zur Herstellung eines Papiers gemäß einem oder mehreren der Ansprüche 1 bis 7, **dadurch gekennzeichnet, dass** das Papier auf einer Rundsieb-Papiermaschine hergestellt wird und die reliefgemusterte Oberfläche durch den Abdruck eines Gewebes (39) erzielt wird, das direkt auf dem Rundsieb (35) oder als Ersatz für das Obertuch oder als Ersatz für einen Filz oberhalb der Nasspressen positioniert ist, wobei in das genannte Gewebe (39) ein Muster eingewebt ist, das durch die Kombination eines Grundes und mindestens einer Prägezone entsteht, wobei der Grund und die Prägezone unterschiedlich ausgerichtete Raster aufweisen.

9. Verfahren gemäß Anspruch 8, **dadurch gekennzeichnet, dass** das Gewebe (39) direkt auf dem Rundsieb (35) positioniert ist.

10. Verfahren zur Herstellung eines Papiers gemäß einem oder mehreren der Ansprüche 1 bis 7, nach welchem das Papier auf einer Rundsieb- oder Langsieb-Papiermaschine hergestellt wird und die genannten Prägezonen nach Herstellung eines gekörnten Grundes mit Hilfe einer über die gesamte Breite der Maschine verlaufenden Schärfrolle (45) erzeugt werden, nachdem ein gekörnter Grund hergestellt wurde.

11. Verfahren zur Herstellung eines Papiers gemäß einem oder mehreren der Ansprüche 1 bis 7, nach welchem das Papier auf einer Langsieb-Papiermaschine unter Erzeugung eines gekörnten Grundes hergestellt wird und wobei die genannten Prägezonen außerhalb der Maschine mit Hilfe einer Prägerolle (46) hergestellt werden.

12. Gewebe für die Durchführung des Verfahrens zur Herstellung eines Papiers gemäß Anspruch 8, wobei in das genannte Gewebe (39) ein Muster eingewebt ist, das durch die Kombination eines Grundes und mindestens einer Prägezone gebildet wird, wobei der Grund und die Prägezone unterschiedlich ausgerichtete Raster aufweisen.

13. Gewebe gemäß Anspruch 12, **dadurch gekennzeichnet, dass** dieses in einem einzigen Stück gewebt ist und den Grund sowie mindestens eine Prägezone beinhaltet.

14. Gewebe gemäß Anspruch 12, **dadurch gekennzeichnet, dass** dieses aus einem Grund besteht, der ein Raster mit einer bestimmten Ausrichtung aufweist, und in den eine oder mehrere Aussparungen geschnitten sind, in welchen sich eine oder mehrere Prägezonen befinden, deren Rasterausrichtung sich von derjenigen des Grundes unterscheidet, wobei das Zusammenfügen der Zonen durch Vernähen, Verschweißen oder Verkleben entlang ihren Begrenzungslinien oder durch ein beliebiges anderes zum Zusammenfügen der Prägezonen geeignetes Verfahren erzielt wird.

15. Gewebe gemäß einem oder mehreren der Ansprüche 12 bis 14, **dadurch gekennzeichnet, dass** dieses aus Metall oder Kunststoff besteht.

## Claims

1. Paper for printing on and/or writing on comprising a pattern (23) in relief on at least one side, **characterized in that** said pattern (23) is constituted by the combination of a ground (24) and at least one inlaid area (25, 26, 27, 28), **in that** the ground has a weft constituted by a relief formed of parallel rows (30) of points (29) or dashes, and that at least one of the inlaid areas has a weft with an orientation different from the ground weft and constituted by a relief formed of parallel rows (31, 32, 33, 34) of dashes, the paper having an effect of the kind that may be observed on damask textile.

2. Paper according to claim 1, **characterized in that** at least two inlaid areas have wefts with different orientations and have different shapes.

3. Paper according to claim 1, **characterized in that** the ground comprises dots aligned in a first series of parallel rows and in a second series of parallel rows, the first series forming a given angle (α) with the second series.

4. Paper according to claim 1, **characterized in that** the ground comprises a series of parallel rows of dashes.

5. Paper according to one of claims 1 to 4, **characterized in that** the inlaid areas each comprise series of parallel rows of dashes, the series of dashes in one area slanting in relation to the series in another other area.

6. Paper according to one of claims 1 to 5, **characterized in that** it has a grammage higher than 100 gsm, preferably higher than 160 gsm.

7. Paper according to one of claims 1 to 5, **characterized in that** it is inked to accentuate the relief of at least one of the inlaid areas.

8. Process for making a paper according to one of claims 1 to 7, in which the paper is made on a cylinder paper machine, and the pattern in relief is obtained by the imprint of a cloth (39) placed directly on the cylinder (35) or in place of the pick-up felt, or in place of the upper felt on the wet presses, said cloth (39) being woven and comprising a pattern, said pattern being constituted by the combination of a ground and at least one inlaid area, the ground and the inlaid area having wefts with different orientations.

9. Process according to claim 8, **characterized in that** the cloth (39) is placed directly on the cylinder (35).

10. Process for making a paper according to one of claims 1 to 7, in which the paper is made on a cylinder paper machine or Foudrinier machine and said inlaid areas are obtained by means of a roller (45) which extends over the whole width of the machine after having produced a granular ground.

11. Process for making a paper according to one of claims 1 to 7, in which the paper is made on a Foudrinier machine giving it a granular ground and said inlaid areas are produced off the machine with a graining roller (46).

12. Cloth to be used in a process for making a paper according to claim 8, the cloth being woven and comprising a pattern, said pattern being constituted by the combination of a ground and at least one inlaid area, the ground and the inlaid area having wefts with different orientations.

13. Cloth according to claim 12, **characterized in that** it is woven in a single piece comprising the ground and at least one inlaid area.

14. Cloth according to claim 12, **characterized in that** it is constituted by a ground having a weft with a certain orientation, in which one or more areas have been cut out and replaced by one or more inlaid areas with a weft of different orientation from that of the ground, the areas being assembled by stitching, welding, gluing at the contour of the areas or by any other process suitable for attaching the inlaid area or areas.

15. Cloth according to one of claims 12 to 14, **characterized in that** it is metallic and made of plastics material.
